# EUROPÄISCHE PATENTSCHRIFT

(11) **EP 2 689 143 B1**
(45) Veröffentlichungstag und Bekanntmachung des Hinweises auf die Patenterteilung: **01.02.2017**
(21) Anmeldenummer: 12714217.2
(22) Anmeldetag: 21.03.2012
(51) Int. Cl.: F15B 15/10

(54) **BETÄTIGUNGSVORRICHTUNG**
ACTUATING DEVICE
DISPOSITIF D'ACTIONNEMENT

(30) Priorität: 22.03.2011 DE 102011014676
(43) Veröffentlichungstag der Anmeldung: 29.01.2014
(73) Patentinhaber: Global Safety Textiles GmbH, 79689 Maulburg (DE)
(72) Erfinder: RUSCHULTE, Jörg, 79736 Rickenbach (DE)
(74) Vertreter: Fischer, Matthias
(86) Internationale Anmeldenummer: PCT/EP2012/001235
(87) Internationale Veröffentlichungsnummer: WO 2012/126614

(56) Entgegenhaltungen:
- DE-A1- 10 326 757
- DE-T2- 69 104 219
- DE-U1- 20 216 749

## Beschreibung

Die vorliegende Erfindung betrifft eine Betätigungsvorrichtung.

Es sind mechanische und pneumatische Betätigungsvorrichtungen bekannt, welche in vorwiegend automatisiert gesteuerten Systemen, auch unter Verwendung von Robotik, z.B. zur Manipulation von Gegenständen eingesetzt werden.

Eine gattungsgemäße Betätigungsvorrichtung ist aus DE 202 16 749 U1 bekannt.

Lineare Bewegungen sind beispielsweise vorgesehen, um ein Objekt von einer Position A in eine Position B zu bewegen. Um dieses zu erreichen, sind aufwändige Antriebe, Konstruktionen oder Steuerungen notwendig, die direkt, z. B. über Drehverbindungen oder Magnetfelder, oder indirekt, z. B. über Hydraulik oder Ketten oder Druckluftzylinder diese Bewegung ermöglichen.

Der Erfindung liegt die Aufgabe zugrunde, eine Vorrichtung vorzuschlagen, mit welchen die aus dem Stand der Technik bekannten Nachteile vermieden oder zumindest stark verringert werden.

Die Aufgabe wird gelöst mit einer Betätigungsvorrichtung gemäß Anspruch 1.

Aufgrund der erfindungsgemäßen Ausbildung der Betätigungsvorrichtung ist diese vorteilhafterweise als kostengünstiger Aktor für z. B. im Wesentlichen lineare, in Abhängigkeit des Kammerdurchmessers unterschiedlich dimensionierte, Zugbewegungen einsetzbar. So weisen z. B. zylinder-, röhren- oder kugelförmige Kammern durch ihre entsprechend zusammengesetzten Mantelflächen im Querschnitt eine Äquatorlänge auf, deren Durchmesser kleiner als die doppelt gefaltet flach ausgelegte Mantelfläche bzw. Äquatorlänge ist. Abgeleitet aus dem Verhältnis des Durchmessers des Kammerquerschnitts zu deren Umfang ist der Durchmesser ca. 36,3% kleiner als die beschriebene doppelt flach ausgelegte Mantelfläche. Werden z. B. an sich gegenüber liegenden Positionen von Fügestellen (Nähten) einer zylinderförmigen Kammer Zugelemente befestigt, kann eine lineare Zugbewegung ausgeführt werden, wobei die flache Doppellage, als geschlossener Körper gedacht, z. B. beim Befüllen der Kammer mit Druckluft in eine nahezu runde Gestalt ausgeformt wird.

Gemäß der Erfindung sind die beiden textilen Gewebelagen in einem Stück miteinander als OPW-Gewebe (One-Piece-Woven-Gewebe) verwebt, wobei die Naht einen die zwei textilen Gewebelagen verbindenden einlagigen Bereich als Webnaht darstellt und die Kammer umgibt. Damit wird vorteilafterweise eine noch günstigere erfindungsgemäße Variante als die zuvor genannte vorgeschlagen, bei der die OPW-Technologie jegliche Finesse eines gewünschten Kammerdesigns zulässt, und dies recht kostengünstig.

Ferner weist die Betätigungsvorrichtung mehrere voneinander beabstandete Kammern auf. Hierdurch ist ein weiterer Freiheitsgrad in der Auswahl des Designs möglich. Die Ausmaße der Zugbewegung können individuell vervielfacht werden.

In einer weiteren vorteilhaften Ausbildung der Erfindung weisen die Kammer(n) des Luftsacks in ihrem Inneren Fangbänder oder Abstandshalter auf, welche an Verankerungspunkten der zwei textilen Gewebelagen befestigt und geeignet sind, die Form der Luftsäcke im befüllten Zustand zu beeinflussen, insbesondere gezielt einzuschränken.

Weitere Vorteile der erfindungsgemäßen Vorrichtung sollen im Folgenden gezeigt werden. Das Maß der Bewegung ergibt sich aus der konstruktiven Dimensionierung und Anordnung der Kammern und kann, auch hinsichtlich des Bauraums, berechnet werden.

Des weiteren kann über die Dimensionierung der Kammern in Verbindung mit dem Druck des eingebrachten Fluids, das die Kammern beim Befüllen mit zunehmendem Volumen ausformt, die anfänglich höhere Zugkraft und zum Ende der Zugbewegung bis zur Haltekraft abnehmende Zugkraft vorbestimmt werden.

Durch Aneinanderreihen mehrerer befüllbarer bzw. aufblasbarer Kammern kann die Gesamtbewegungsstrecke vergrößert und eingestellt werden. Werden Kammern gleicher und/oder unterschiedlicher Dimensionierung aneinandergereiht und, unabhängig voneinander, getrennt oder gemeinsam, mit Fluid befüllt, können unterschiedliche Positionen gezielt linear angesteuert werden.

Werden mehrere Kammern parallel nebeneinander angeordnet, kann die Zugbewegung individuell eingestellt werden.

Wenn die zu befüllenden Kammern mit unterschiedlicher Ausdehnung und Formgebung vorgelegt werden, kann zusätzlich die Oberfläche optisch verändert werden.

Die auszuformenden Kammern sind webtechnisch als in einem Stück gefertigtes Bauteil (OPW-Technologie) hergestellt. Die bindungstechnisch individuell sehr fein einstellbare Formgebung erlaubt ein einfaches kostengünstiges Herstellverfahren. Die Kammern können sämtliche geometrische Formen einnehmen insbesondere zylindrische, konische oder runde Formgebungen. In Verbindung mit einer aufgebrachten Beschichtung wird eine Luftdichtigkeit gewährleistet, welche eine zuverlässige Befüllung des Systems erlaubt.

Des Weiteren kann die Formgebung auch über jegliche Fügetechnik erfolgen, wie z. B. Nähen, Kleben, Schweißen. Auch hier sind sämtliche geometrische Formgebungen denkbar. Gegebenenfalls ist ein zusätzliches Abdichten von Verbindungsstellen von Vorteil.

Weitere vorteilhafte Ausbildungen und Merkmale der Erfindung sind den Unteransprüchen und der vorliegenden Beschreibung und Zeichnung zu entnehmen.

Zum besseren Verständnis der Erfindung und um zu zeigen, wie diese ausgeführt werden kann, wird diese anhand von Beispielen unter Zuhilfenahme einer Zeichnung im Folgenden kurz beschrieben.
- Fig. 1: zeigt schematisch das Verhältnis der länglichen Erstreckung L bzw. D eines zweilagigen aufblasbaren erfindungsgemäßen Aktors (Betätigungsvorrichtung) im nicht aufgeblasenen (L) und im aufgeblasenen (D) Zustand.
- Fig. 2a: zeigt schematisch einen zweilagigen aufblasbaren Aktor (Betätigungsvorrichtung) im nicht aufgeblasenen bzw. nicht befüllten Zustand.
- Fig. 2b: zeigt schematisch den Aktor (Betätigungsvorrichtung) gemäß Fig. 2a im aufgeblasenen bzw. befüllten Zustand.
- Fig. 3: zeigt schematisch zeigt den Querschnitt einer im Prinzip zylindrischen Kammer einer erfindungsgemäßen Vorrichtung mit eingewebten Abstandshaltern.
- Fig. 4a: zeigt schematisch in der Draufsicht einen Luftsack mit einer Anordnung von Kammern mit wechselnden Durchmessern.
- Fig. 4b: zeigt schematisch den Luftsack von Fig. 4a, gesehen von links, im nicht befüllten und im befüllten Zustand.
- Fig. 4c: zeigt schematisch den Luftsack von Fig. 4a, gesehen von rechts im Schnitt B - B, im nicht befüllten und im befüllten Zustand.
- Fig. 5a: zeigt schematisch eine weitere Form einer erfindungsgemäßen Betätigungsvorrichtung in der Draufsicht.
- Fig. 5b: zeigt schematisch den Luftsack von Fig. 5a, gesehen von unten im Schnitt A - A, im befüllten und Zustand.
- Fig. 5c: zeigt schematisch den Luftsack von Fig. 5a, gesehen von unten im Schnitt A - A, im nicht befüllten befüllten Zustand.

Die Fig. 1, 2a und 2b zeigen das Funktionsprinzip der erfindungsgemäßen Betätigungsvorrichtung. Die Länge L stellt die "gestreckte" Länge der beiden textilen Gewebelagen O, U der Betätigungsvorrichtung dar. Die Zugbewegung entsteht durch Verkürzung um 36,3% der unbefüllten Länge "L", indem die unbefüllte Kammer durch Druckbeaufschlagung "in die dritte Dimension" gebracht wird. Beim Befüllen der Kammer 2 wird ein nicht gezeigter zu betätigender Gegenstand um die Strecke V in Richtung eines Pfeils P bewegt.

Fig. 3 zeigt den Querschnitt eines Luftsacks mit einer ohne Abstandshalter prinzipiell sich zylindrisch oder kugelförmig entwickelnden Kammer 2, hier jedoch mit eingewebten Abstandshaltern A, welche eine redimensionierte Füllhöhe der Kammer 2 sowie eine verkürzte Zugbewegung in Richtung des Pfeils P bewirken (z. B. 36,3% Verkürzung ohne Abstandshalter, z. B. 12,5% mit Abstandshalter). Mit dem OPW-Konstruktionselement "Abstandshalter" oder "Tether" kann vorteilhafterweise bei unwesentlich geringerer (9,75%) Aufblashöhe eine wesentlich geringere Verkürzung des Zugwegs erreicht werden. Die Aufblashöhe wird unterproportional hier z.B. nur um 9,75% - gemessen am Durchmesser der - Kammer ohne Abstandshalter - reduziert.

Die Luftführung bei Befüllung bzw. Druckbeaufschlagung erfolgt entweder über integrierte Bauteile, wie z. B. in Fig. 4a und 5a gezeigt ist oder separat je Bauteil oder Kammer, wie in Fig. 2b gezeigt ist. Die maximale Verkürzung V je Kammer ist stets max. 36,3% von L.

Die Fig. 4a bis c und Fig. 5a bis c zeigen die Anordnung von Kammern mit unterschiedlichen Durchmessern und deren Anordnung in dem textilen Bauteil zueinander mit der jeweiligen Beabstandung durch Webnähte. Die Verkürzung der Vorrichtung durch Druckbeaufschlagung wird durch die Konstruktion bestimmt, z. B. fächer- oder kreisförmig.

So zeigt Fig. 4a schematisch in der Draufsicht einen Luftsack 10 mit einer Anordnung von Kammern K1 bis K4 mit wechselnden Durchmessern, zwischen denen jeweils die Webnaht WN zu erkennen ist. Der Durchmesser der Kammern K1 bis K4 verjüngt sich in der Darstellung gemäß Fig. 4a von links nach rechts. Im Einsatz wird der Luftsack 10 über den Einfüllmund E auf der rechten Seite befüllt und bläht sich "in die dritte Dimension" auf. Der Luftsack 10 verformt sich hierbei von der in Fig. 4b, linke Seite gezeigten Form in die in Fig. 4b, rechte Seite gezeigte Form. Analog hierzu verhält es sich auf der in Fig. 4a rechten Seite des Luftsacks 10 beim Befüllen, wenn sich der Querschnitt entlang der Linie B - B von Fig. 4a gemäß der Darstellung in Fig. 4c von der dort rechten (unbefüllt) in die dort linke (befüllte) Form verändert.

Fig. 5a zeigt schematisch eine weitere Form einer erfindungsgemäßen Betätigungsvorrichtung in der Draufsicht. Ein in OPW-Technik hergestellter Luftsack 20 hat mehrere Kammern K1 bis K3, welche sich um eine zentrale Kammer K halbkreisförmig erstrecken und durch eine Webnaht WN bzw. einlagige Bereiche EB voneinander getrennt sind. Diese Ausbildung zeigt die universale Variationsmöglichkeit der erfindungsgemäßen Betätigungsvorrichtung. Über einen Einfüllmund E werden der Luftsack 20 bzw. dessen Kammern K bis K3 über die zentrale Kammer K befüllt. Hierbei strömt Fluid vom Einfüllmund E über die Kammer K durch Kanäle G in die Kammern K1 bis K3. Als Füllmittel sind sowohl Gas als auch eine Flüssigkeit einsetzbar. Die Form des Luftsacks im befüllten (Fig. 5 b) und nicht befüllten (Fig. 5c) Zustand ist mittels der Schnittlinie A - A gezeigt. Verankerungspunkte VP verdeutlichen den möglichen Anschluss von (nicht gezeigten) zu betätigenden Gegenständen.

## Patentansprüche

1. Betätigungsvorrichtung, mit wenigstens einem wenigstens zwei übereinander liegende textile Gewebelagen (O, U) aufweisenden textilen Luftsack mit einer ersten befüllbaren Kammer (2) einer ersten Größe, welche durch Befüllen mit einem Fluid aus einer nicht oder wenig befüllten Ruhelage in eine befüllte Betätigungslage gebracht werden kann, wobei der Luftsack Verankerungspunkte (VP) aufweist, an denen er mit zu betätigenden Gegenständen verbunden werden kann, **dadurch gekennzeichnet, dass** die beiden textilen Gewebelagen (O, U) in einem Stück miteinander als OPW-Gewebe, d.h. als One-Piece-Woven-Gewebe verwebt sind, wobei eine Naht einen die zwei textilen Gewebelagen (O, U) verbindenden einlagigen Bereich (EB) als Webnaht (WN) darstellt und die Kammer (2) umgibt, wobei die Betätigungsvorrichtung mehrere voneinander beabstandete Kammern (K, K1, K2, K3, K4) aufweist wobei Kammern gleicher und/oder unterschiedlicher Dimensionierung aneinandergereiht sind und, unabhängig voneinander, getrennt oder gemeinsam, mit Fluid befüllbar sind.

2. Betätigungsvorrichtung nach Anspruch 1 **dadurch gekennzeichnet, dass** die Kammer(n) des Luftsacks in ihrem Inneren Fangbänder oder Abstandshalter (A) aufweisen, welche an Verankerungspunkten (VP) der zwei textilen Gewebelagen (O, U) befestigt und geeignet sind, die Form der Luftsäcke im befüllten Zustand zu beeinflussen, insbesondere einzuschränken.

## Claims

1. An activating device featuring at least one textile air bag comprising at least two superimposed textile fabric layers (O, U) with a first fillable chamber (2) of a first size which can be rendered by filling with a fluid from a non or little resting position into a filled activating position, said air bag comprising anchoring points (VP) to which it can be connected to objects to be activated, **characterized in that** said two textile fabric layers (O, U) are woven together into a OPW-fabric, i. e. a one-piece woven fabric, whereby a seam represents the single-layer portion (EB) connecting said two textile fabric layers (O, U) featuring a woven seam (WN) and surrounding said chamber (2), whereby said activating device comprises several chambers (K, K1, K2, K3, K4) each spaced apart from the other, whereby chambers each dimensioned the same and/or differingly are lined up, and each fillable with fluid each independently of the other, separately or in common.

2. The activating device as set forth in claim 1, **characterized in that** said chamber(s) of the air bag comprise(s) in the interior tethers or spacers (A) which are secured to anchoring points (VP) of the two textile fabric layers (O, U) and are suitable to influence, particularly to limitate the shape of the air bags in the inflated condition.

## Revendications

1. Dispositif d'actionnement avec au moins un coussin d'air textile présentant au moins deux couches de tissus superposées (O, U) avec une première chambre d'une première taille (2) pouvant être remplie qui, après avoir été remplie d'un fluide, peut passer d'une position de repos non remplie ou peu remplie à une position d'actionnement une fois remplie, le coussin d'air présentant des points d'ancrage (VP) par lesquels il peut être relié à des objets destinés à être actionnés, **caractérisé en ce que** les deux couches de tissus textiles (O, U) sont tissés d'une seule pièce en OPW, c'est-à-dire tissés comme tissu en one-piece-woven, une couture constituant un secteur à une couche (EB) entourant les deux couches de tissus (O, U) comme couture de tissage (WN) et entourant la chambre d'air, le dispositif d'actionnement présentant plusieurs chambres (K, K1, K2, K3, K4) distantes les unes des autres, les chambres de mêmes dimensions ou de dimensions différentes étant alignées et indépendamment les unes des autres, pouvant être remplies de fluide séparément ou ensemble.

2. Dispositif d'actionnement selon la revendication 1, **caractérisé en ce que** la(les) chambre(s) du coussin d'air présentent à l'intérieur des bandes de serrage ou des écarteurs (A) qui sont fixés aux points d'ancrage (VP) des deux couches de tissus textiles (O, U) et sont appropriés pour influencer, en particulier diminuer, la forme des coussins d'air lorsqu'ils sont remplis.
